# EUROPÄISCHE PATENTSCHRIFT

(11) **EP 3 088 146 B1**
(45) Veröffentlichungstag und Bekanntmachung des Hinweises auf die Patenterteilung: **01.07.2020**
(21) Anmeldenummer: 15165967.9
(22) Anmeldetag: 30.04.2015
(51) Int. Cl.: B26D 7/30

(54) **SCHNEIDEMASCHINE MIT WIEGEVORRICHTUNG**
CUTTING MACHINE WITH WEIGHING DEVICE
MACHINE À DÉCOUPER ÉQUIPÉE D'UN DISPOSITIF DE PESAGE

(43) Veröffentlichungstag der Anmeldung: 02.11.2016
(73) Patentinhaber: Bizerba SE & Co. KG, 72336 Balingen (DE)
(72) Erfinder: Koch, Nikolaus, 72351 Geislingen (DE)
(74) Vertreter: Huber, Meik

(56) Entgegenhaltungen:
- EP-A1- 2 492 653
- EP-B1- 0 216 754
- DE-A1-102013 203 261
- DE-B3-102004 036 796
- DE-U- 1 978 457
- DE-U1-202012 010 145

## Beschreibung

Die Erfindung betrifft eine Schneidemaschine mit Wiegevorrichtung gemäß den Merkmalen des Oberbegriffs des Anspruchs 1.

Aus der EP 0 216 754 B1 ist eine solche Schneidemaschine mit Wiegevorrichtung bekannt. Diese Schneidemaschine weist im Ablagebereich einen Träger auf, an dem eine Wägezelle verschiebbar gelagert ist. Die Wägezelle trägt ein Ablagetablett, wobei die von der Schneidemaschine geschnittenen Scheiben auf diesem Ablagetablett abgelegt werden. Über einen Antriebsmotor kann die Wägezelle verfahren werden, um das Schneidgut zu schindeln. Das elektrische Signal der Wägezelle wird über eine flexible Leitung in das Maschinengehäuse geführt. Nachteilig ist bei dieser Konstruktion, dass die flexible Leitung beschädigt oder unabsichtlich gequetscht werden kann und dadurch das Messergebnis der Wägezelle möglicherweise negativ beeinflusst wird.

Der Erfindung liegt die Aufgabe zugrunde, eine Schneidemaschine für Lebensmittel mit einer Wiegevorrichtung zu schaffen, die robust aufgebaut ist und vorzugsweise eine geringe Bauhöhe aufweist.

Diese Aufgabe wird erfindungsgemäß mit einer Schneidemaschine gemäß den Merkmalen des Anspruchs 1 gelöst.

Erfindungsgemäß ist vorgesehen, dass die Wiegevorrichtung über eine Trägervorrichtung, welche zumindest einen Träger umfasst, mit dem Maschinengehäuse verschiebbar verbunden ist und eine elektrische Kabelverbindung der Wiegevorrichtung in einem Aufnahmeraum des zumindest einen Trägers geführt ist. Die Trägervorrichtung kann einen Träger umfassen, der die Wiegevorrichtung haltert. De Trägervorrichtung kann auch mehrere einzelne Träger umfassen, beispielsweise zwei Träger oder drei Träger, um die Wiegevorrichtung zu haltern.

Es ist vorgesehen, dass zumindest ein Träger der Trägervorrichtung einen Aufnahmeraum aufweist und die Kabelverbindung bzw. ein oder mehre Kabel der Kabelverbindung in dem Aufnahmeraum geführt sind. Vorzugsweise umgreift die Wand des Trägers die Kabelverbindung vollständig oder zumindest zu einem großen Teil des Querschnitts, vorzugsweise C-förmig oder U-förmig.

Der Aufnahmeraum des Trägers schützt die Kabelverbindung. Dadurch wird verhindert, dass die Kabelverbindung zwischen Wägezelle und Maschinengehäuse schädlichen mechanischen Einflüssen unterliegt, insbesondere dass die Kabelverbindung geknickt oder gequetscht werden kann. Die Kabelverbindung zwischen Wiegevorrichtung bzw. der Wägezelle und dem Maschinengehäuse weist bestimmte elektrische Eigenschaften auf. Diese umfassen beispielsweise eine definierte elektrische Impedanz oder einen bestimmten Widerstand. Wird das Kabel geknickt oder gequetscht, beeinflusst dies möglicherweise die Impedanz und/oder den Widerstand des Kabels. Das bedeutet, dass bei Quetschen oder Knicken des Kabels sich das Signalübertragungsverhalten der Kabelverbindung ändert und dadurch das Messergebnis der Wiegevorrichtung negativ beeinflusst wird. Indem bei der Erfindung die Kabelverbindung durch den Träger gegen mechanische Einflüsse, insbesondere Knicken oder Quetschen geschützt ist, werden diese Nachteile verhindert.

Die Schneidemaschine ist zum Abtrennen von Scheiben von strangförmigen Lebensmitteln vorgesehen. Sie weist ein Maschinengehäuse auf, welches einen Antriebsmotor und ein von dem Antriebsmotor angetriebenes rotierendes Schneidmesser haltert. In dem Bereich des Schneidmessers, d. h. dem Schneidmesser räumlich zugeordnet, ist ein Ablagebereich mit einer in dem Ablagebereich angeordneten Wiegevorrichtung vorgesehen. Die Wiegevorrichtung umfasst eine Wägezelle und eine mit der Wägezelle verbundene Lastplatte zum Ablegen von abgetrennten Scheiben. Die Wiegevorrichtung ist relativ zu dem Maschinengehäuse verstellbar und/oder verschiebbar gelagert. Vorzugsweise kann die Wiegevorrichtung motorisch angetrieben relativ zu dem Maschinengehäuse bewegt werden, um mit den Scheiben des Schneidguts zweidimensionale oder dreidimensionale Ablagebilder zu legen.

Vorzugsweise können die Träger der Trägervorrichtung motorisch angetrieben linear aus dem Maschinengehäuse herausgeschoben oder in das Maschinengehäuse hineingezogen werden. Zusammen mit einem in dem Ablagebereich angeordneten Kettenrahmen, der die abgetrennten Scheiben des Schneidguts in Querrichtung transportiert, ist es möglich, zweidimensionale oder dreidimensionale Ablagebilder zu legen. Über die Wiegevorrichtung kann das Gewicht der abgeschnittenen Scheiben bestimmt und so ein gewünschtes Zielgewicht einer Portion des geschnittenen Schneidguts exakt bestimmt werden.

Um einen guten mechanischen Schutz der Kabelverbindung zu erreichen, kann vorzugsweise vorgesehen sein, dass der Aufnahmeraum als in einem Träger angeordnete Ausnehmung oder Nut ausgebildet ist, die in Richtung der axialen Erstreckung des Trägers verläuft und ein elektrisches Kabel der Kabelverbindung aufnimmt.

In einer Ausgestaltung kann vorgesehen sein, dass ein Träger als Hohlprofil ausgebildet ist und der Aufnahmeraum in einem Hohlraum im Inneren des Trägers verläuft und ein elektrisches Kabel der Kabelverbindung aufnimmt, wobei das elektrische Kabel von einer Wand des Trägers umschlossen ist, vorzugsweise zumindest abschnittsweise vollständig von der Trägerwand umschlossen ist. Der Träger kann beispielsweise aus einem vorgefertigten Profil durch Ablängen hergestellt werden. Durch die Verwendung vorgefertigter Profile oder Halbzeuge ergibt sich eine Reduktion des Herstellungsaufwandes und damit eine Kostenreduktion.

In einer Ausgestaltung kann auch vorgesehen sein, dass ein Träger als rohrförmiger Träger ausgebildet ist und das elektrische Kabel im Inneren des rohrförmigen Trägers verläuft. Als rohrförmiger Träger kann ein Träger verwendet werden, der einen runden, insbesondere kreisrunden oder elliptischen Querschnitt, aufweist. Innerhalb dieses Querschnitts ist ein Hohlraum angeordnet, der als Aufnahmeraum für das Kabel dienen kann.

Ebenso kann auch ein Träger mit einem eckigen, beispielsweise einem rechteckigen oder quadratischen Querschnitt verwendet werden, der in seinem Inneren einen Hohlraum zur Aufnahme der Kabelverbindung aufweist.

Um die Betriebssicherheit der Wiegevorrichtung zu erhöhen, kann vorgesehen sein, dass das Kabel einen oder mehrere elektrische Leiter aufweist, die aus einer Litze bestehen. Eine Litze weist mehrere dünne Einzeldrähte auf, deren Durchmesser jeweils klein ist im Verhältnis zu dem Durchmesser des elektrischen Leiters. Ein solches Kabel kann insbesondere im Vergleich zu einem Kabel mit massiven Einzelleitern gebogen werden, ohne dass ein Kabelbruch zu befürchten ist.

In einer Ausgestaltung ist vorzugsweise vorgesehen, dass die Wiegevorrichtung an der Trägervorrichtung relativ zu dem Maschinengehäuse verschiebbar gelagert ist.

Um eine kompakte Bauform zu erhalten, kann vorgesehen sein, dass die Wägezelle der Wiegevorrichtung seitlich neben dem Maschinengehäuse angeordnet ist. Beispielsweise kann die Wägezelle an einer Stirnseite oder einer Stirnfläche des Maschinengehäuses angeordnet sein. Dadurch wird eine geringere Bauhöhe erzielt, da durch diese Anordnung der Wägezelle keine zusätzliche Bauhöhe benötigt wird.

Um in einer konstruktiven Ausgestaltung eine mechanisch stabile Lagerung der Wiegevorrichtung zu erreichen, ist vorgesehen, dass der zumindest eine Träger eine Wand des Maschinengehäuses durchgreift, wobei die Wand ein Gleitlager und/oder eine Dichtung für den zumindest einen Träger aufweist. Dabei kann der zumindest eine Träger in das Maschinengehäuse einschiebbar und/oder ausziehbar sein.

Um die Schneidemaschine gegen mechanische Einflüsse sowie gegen Verschmutzung resistent auszubilden, kann vorgesehen sein, dass das in einer Wand des Maschinengehäuses angeordnete Gleitlager eine Dichtung, insbesondere eine Gleitdichtung, aufweist. Das Gleitlager kann eine in das Gleitlager integrierte Dichtung aufweisen. Beispielsweise kann das Gleitlager als eine Kunststoffbuchse ausgebildet sein, welche eine geringe Toleranz aufweist und den Träger spielfrei umfasst und so eine Dichtung zwischen dem Träger und dem Gleitlager herstellt.

Um eine konstruktiv vorteilhafte Kabelführung zu erzielen, kann vorgesehen sein, dass der zumindest eine Träger im Bereich der Wägezelle eine Rundung aufweist und/oder abgerundet ausgebildet ist, um eine Kabelschleife aufzunehmen. Der Träger kann beispielsweise gebogen sein oder einen runden Abschnitt aufweisen. Alternativ kann auch ein Panzerschlauch vorgesehen sein, der mit dem Träger verbunden ist und in dessen Innerem die Kabelverbindung geführt wird. Der Panzerschlauch wird dann beispielsweise mit einer Rundung verlegt, sodass in seinem Inneren die Kabelschleife der Kabelverbindung aufgenommen wird.

In einer Ausgestaltung kann vorzugsweise vorgesehen sein, dass die Wägezelle als analoge Wägezelle ausgebildet ist und das Kabel der Kabelverbindung ein analoges Messsignal überträgt. Die Wägezelle kann beispielsweise als eine Wägezelle mit DMS bzw. Dehnungsmessstreifen ausgebildet sein. Die DMS-Sensoren sind vorzugsweise als Wheatstonesche Brücke verschaltet. Das Messsignal der Dehnungsmessstreifen kann dann über ein Widerstandsnetzwerk geführt und an die Kabelverbindung angeschlossen werden. Das Widerstandsnetzwerk dient zum Abgleich der Wheatstoneschen Brücke. Es kann einen oder mehrere temperaturabhängige Widerstände aufweisen, die eine Temperaturabhängigkeit des Messsignals kompensieren. Weiter kann vorgesehen sein, dass die Messzelle einen Temperatursensor aufweist, dessen Signal über die Kabelverbindung, vorzugsweise über einen separaten Leiter der Kabelverbindung, übertragen wird und in einer Auswertevorrichtung zum Temperaturabgleich des Messsignals verwendet wird.

Um in einer Ausgestaltung eine einfache Herstellung bzw. im Reparaturfall einen einfachen Austausch der Wägezelle zu ermöglichen, kann vorgesehen sein, dass die Wägezelle eine lösbare Steckverbindung zum Anschluss eines Kabels der Kabelverbindung aufweist. Die Steckverbindung kann beispielsweise als wasserdichter Stecker ausgebildet sein oder eine wasserdichte PG-Verschraubung aufweisen.

Um einen mechanisch stabilen Halt der Wiegevorrichtung zu erhalten, kann vorgesehen sein, dass das Maschinengehäuse einen ersten Träger und einen zweiten Träger zum Haltern der Wiegevorrichtung aufweist, wobei mindestens einer der beiden Träger einen Aufnahmeraum zur Aufnahme der elektrischen Kabelverbindung der Wiegevorrichtung aufweist. Die beiden Träger sind insbesondere voneinander beabstandet und ermöglichen so eine Lagerung der Wägezelle, die gegenüber Seitenkräften oder störenden Momenten unempfindlich ist.

In einer Ausgestaltung kann vorgesehen sein, dass das Maschinengehäuse einen ersten Träger zum Haltern der Wiegevorrichtung und einen zweiten Träger zum Haltern des Kabels aufweist, wobei der zweite Träger einen Aufnahmeraum zur Aufnahme der elektrischen Kabelverbindung der Wiegevorrichtung aufweist. Vorzugsweise ist vorgesehen, dass um Klemmungen zu vermeiden der zweite Träger keine Momente der Wägezelle aufnimmt. Er ist lediglich über ein Gelenklager in dem Maschinengehäuse frei verschiebbar geführt. Ein Gelenklager ist ein Schiebelager, welches drehbar ist um bei schräg verlaufenden Krafteinleitungen oder Drehmomenten keine Gegenkraft zu erzeugen. Damit wird vermieden, dass beim Einfahren oder Ausfahren der Trägervorrichtung die Träger gegeneinander verklemmen.

Um eine gute Momentenabstützung der Wägevorrichtung zu erreichen kann in einer Ausgestaltung vorgesehen sein, dass die Trägervorrichtung eine über eine Laufrolle an dem Maschinengehäuse abgestützte Momentenabstützung aufweist. Die Momentenabstützung kann als quer zu einem Träger verlaufende Strebe ausgebildet sein, deren Ende sich über eine Laufrolle an einer Lauffläche des Maschinengehäuses abdeckt. Die Laufrolle kann entweder am Maschinengehäuse gelagert, d. h. gehäusefest gelagert sein, oder an der Strebe gelagert sein.

In einer Ausgestaltung ist vorzugsweise vorgesehen, dass das Maschinengehäuse einen Bauraum zur Aufnahme einer Antriebsvorrichtung aufweist, und die Antriebsvorrichtung einen Träger und/oder alle Träger in das Maschinengehäuse einzieht oder aus dem Maschinengehäuse herausschiebt. Die Antriebsvorrichtung kann einen Schrittmotor oder einen Servermotor aufweisen, der eine passgenaue Justierung der Träger ermöglicht. Dadurch wird beispielsweise ein besonders präzises Ablegebild der von der Schneidemaschine abgetrennten Lebensmittelscheiben ermöglicht.

Es kann vorgesehen sein, dass die Antriebsvorrichtung den ersten Träger und/oder den zweiten Träger antreibt. Indem die Antriebsvorrichtung beide Träger antreibt, kann beispielsweise auch schweres Schneidgut oder große Mengen an Schneidgut problemlos gehandhabt werden. Wenn die Antriebsvorrichtung nur einen Träger antreibt und beispielsweise der zweite Träger parallel mitgeführt wird, so ermöglicht dies eine kostengünstige Herstellung, die für kleinere Schneidemaschinen geeignet ist.

Um eine einfache Reinigung der Schneidemaschine zu ermöglichen, kann vorgesehen sein, dass die Lastplatte werkzeuglos von der Wägezelle abnehmbar ausgebildet ist. Die Lastplatte ist insbesondere aus einem Metall, beispielsweise Aluminium oder einem Stahlblech ausgebildet. Im praktischen Schneidebetrieb wird die Lastplatte durch das Schneidgut verschmutzt und muss deshalb öfters gereinigt werden. Dazu kann die Lastplatte werkzeuglos von der Wiegevorrichtung abgenommen und gereinigt werden. Nach dem Reinigungsvorgang kann die Reinigungsplatte dann wieder werkzeuglos mit der Wiegevorrichtung verbunden werden und ist bereit für den nächsten Schneidvorgang.

Um ein ästhetisch ansprechendes Ablagebild zu erzielen, kann vorgesehen sein, dass die Schneidemaschine eine Steuerungsvorrichtung zur Steuerung der Antriebsvorrichtung aufweist, wobei die Steuerungsvorrichtung die Antriebsvorrichtung zum Ablegen von zweidimensionalen oder dreidimensionalen Ablagefiguren ansteuert. Als Ablagefiguren kann beispielsweise über die Steuervorrichtung eingestellt werden, ob die abgetrennten Lebensmittelscheiben als Kreis oder als Stapel oder als Ellipse abgelegt werden. Je nach Einstellung oder Programmierung der Steuerungsvorrichtung können sich die einzelnen Scheiben der Ablagefiguren auch teilweise überlappen, sodass geschindelte oder teilweise gestapelte Ablagefiguren möglich sind.

Eine Anwendung der erfindungsgemäßen Schneidemaschine kann insbesondere im Frischeverkauf oder in der industriellen Verarbeitung von Lebensmitteln erfolgen. Beispielsweise kann die Schneidemaschine bei der Verarbeitung oder im Verkauf von Wurstprodukten oder Käseprodukten eingesetzt werden.

Weitere Ausführungen und Beispiele der Erfindung sind in den Figuren gezeigt und nachstehend beschrieben.

Dabei zeigen:
- Fig. 1: eine schematische Seitenansicht einer erfindungsgemäßen Schneidemaschine;
- Fig. 2:: eine schematische Ansicht der Schneidemaschine aus der Sicht eines Bedieners;
- Fig. 3:: eine schematische Darstellung der Wiegevorrichtung aus Fig. 2;
- Fig. 4:: eine vergrößerte Seitenansicht der Wiegevorrichtung;
- Fig. 5:: eine Schnittdarstellung durch das Maschinengehäuse der Schneidemaschine.

Die in den Figuren 1 bis 5 dargestellte Schneidemaschine 1 weist ein Maschinengehäuse 11 auf, welches eine im Wesentlichen quadratische Basis und einen nach oben auskragenden Antriebsturm 12 umfasst. In dem Antriebsturm 12 ist ein nicht dargestellter Antriebsmotor aufgenommen. Der Antriebsmotor treibt ein kreisförmig rotierendes Schneidmesser 16 an, das in einer Schneidebene A, die in Fig. 2 dargestellt ist, rotiert. An der Oberseite des Antriebsturms 12 ist seitlich ein Anzeigedisplay 4 angeordnet. Das Anzeigedisplay 4 dient dazu, die von einer Wiegeeinrichtung 2 gemessenen Gewichtssignale anzuzeigen. Das Maschinengehäuse ist stabil ausgeführt und aus einer Aluminiumlegierung in einem Gussverfahren hergestellt.

Die Schneide des Schneidmessers 16 ist durch einen Messerschutzring 17 abgedeckt. Der Messerschutzring 17 umgreift die Schneide des Schneidmessers C-förmig. In dem vorderen Bereich der Schneide des Schneidmessers 16 ist eine Anschlagplatte 18 angeordnet, die in Fig. 1 und Fig. 2 dargestellt ist. Aus Fig. 2 ist ersichtlich, dass die Anschlagplatte 18 parallel zu der Schneidebene A verläuft. Die Anschlagplatte 18 kann seitlich verstellt werden, um die Dicke der abgetrennten Lebensmittelscheiben einzustellen. Die zu schneidenden Lebensmittel werden auf einen Schlitten 19 aufgelegt, der parallel zu der Schneidebene verfahrbar ist. Der Schlitten 19 kann manuell oder über einen motorischen Schlittenantrieb angetrieben verfahrbar sein.

Weiter umfasst das Maschinengehäuse 11 einen in einem Ablagebereich 13 angeordneten Kettenrahmen 14 und einen Abschläger 15, der von einem Abschlägermotor 151 angetrieben wird. Die von einem Schneidgut über das Schneidmesser 16 abgetrennten Scheiben werden auf den Kettenrahmen 14 übertragen und dort in Querrichtung transportiert. Der Abschläger 15 trennt dann die Scheiben von dem Kettenrahmen ab und verbringt diese in den Ablagebereich 13 auf die Oberseite des Ablagetabletts 22 bzw. der Lastplatte 22, wie beispielsweise in Fig. 1 dargestellt ist.

Das Ablagetablett 22 ist über eine Kupplungsvorrichtung 23 mit einer Wägezelle 21 verbunden. Die Wägezelle 21 ist, wie das Ablagetablett 22, Bestandteil einer Wiegevorrichtung 2, die, wie in Fig. 1 ersichtlich, an der vorderen Stirnseite des Maschinengehäuses 11 angeordnet ist. Die Wiegevorrichtung 2 ist über einen oberen Träger 241 und einen unteren Träger 242 mit dem Maschinengehäuse 11 verbunden. Diese beiden Träger haltern ein Gehäuse 25, welches die Wägezelle 21 umschließt und gegen mechanische Einflüsse schützt.

Die Fig. 3 zeigt eine vergrößerte Darstellung der Wiegeeinrichtung 2. Die Kupplungsvorrichtung 23 ist im Lasteinleitungsbereich 21a der Wägezelle 21 angeordnet. An der Oberseite der Kupplungseinrichtung 23 ist die Lastplatte 22 von dieser gehaltert. Die Kupplungseinrichtung 23 stellt die einzige Abstützung der Lastplatte 22 dar, sodass die ganze Gewichtskraft von auf die Lastplatte 22 aufgelegten Schneidgütern direkt in den Lasteinleitungsbereich 21a der Wägezelle 21 eingeleitet wird. Die Wägezelle 21 weist einen mittig angeordneten Schwächungsbereich auf. In dem Schwächungsbereich sind DMS-Messstreifen angeordnet, beispielsweise auf den Biegestab der Wägezelle appliziert oder mit diesem verklebt. Diese messen eine gewichtsbasierte Verformung der Wägezelle 21 und liefern ein elektrisches Messsignal. Das Messsignal der Wägezelle 21 wird über eine elektrische Kabelverbindung 26 in das Maschinengehäuse 11 der Schneidemaschine 1 geführt.

Die Kabelverbindung 26 ist in einem Kabelkanal 262 geführt, der mit dem unteren Träger 242 verbunden ist. Der Träger 242 weist einen Aufnahmeraum 243 auf, der einen Kabelkanal für die Kabelverbindung 26 bildet. Im Bereich der Wägezelle 21 ist der Träger 242 bzw. der Kabelkanal 262 abgerundet ausgebildet. Der Radius dieser Rundung ist so gestaltet, dass sichergestellt ist, dass das Kabel der Kabelverbindung 26 durch den Radius nicht beschädigt wird.

Der obere Träger 241 weist eine Momentenabstützung 27 auf. Diese Momentenabstützung 27 umfasst eine quer zu dem Träger 241 verlaufende Strebe, deren von der Träger abgewandtes Ende sich über eine Laufrolle 271 auf dem Maschinengehäuse 11 abstützt.

In der Seitendarstellung der Wiegeeinrichtung 2, welche in Fig. 4 gezeigt ist, ist zu erkennen, dass die Wiegeeinrichtung 2 über den oberen Träger 241 mit dem Maschinengehäuse 11 verbunden ist. Die Träger durchgreifen die Wand des Maschinengehäuses 11, wobei am Ort des Durchgriffs durch die Wand ein Gleitlager 111 angeordnet ist, welches zum einen ein Gleitlager für den Träger ausbildet und zum anderen eine Gleitdichtung aufweist, um den Durchbruch durch das Maschinengehäuse 11 abzudichten.

In der Darstellung in Fig. 4 ist im oberen Bereich die Kupplungseinrichtung 23 gezeigt. Die Kupplungseinrichtung 23 weist ein Schwenklager 231 auf, welches die Lastplatte 22 schwenkbar lagert. Um die Lastplatte werkzeuglos abzunehmen, ist das Schwenklager 231 einseitig geöffnet. Die Öffnung weist eine lichte Breite auf, die geringer ist, als der Durchmesser des Schwenklagers 231. Die Lastplatte 22 weist eine Schwenkachse 232 auf, die einen runden Querschnitt hat, der zwei seitliche Einschnürungen aufweist. Diese seitlichen Einschnürungen sind so bemessen, dass die Dicke der Schwenkachse im Bereich der Einschnürung der lichten Breite der Öffnung des Schwenklagers entspricht. Daher kann die mit der Lastplatte 22 verbundene Schwenkachse in einer bestimmten Schwenkstellung durch die Öffnung des Schwenklagers 231 eingeführt bzw. entfernt werden. Die Kontur des Schwenklagers 231 ist schlüssellochförmig ausgestaltet, um ein werkzeugloses Einsetzen und/oder Entfernen der Lastplatte 22 zu ermöglichen und die Lastplatte mechanisch stabil zu haltern.

Um die Lastplatte 22 von der Wiegeeinrichtung abzunehmen, wird die Lastplatte 22 nach oben verschwenkt, d.h. in eine vertikal verlaufende Position verbracht. In dieser vertikal verlaufenden Position kann die Lastplatte dann aus dem Schwenklager 231 ausgefädelt und abgenommen werden. Zum Anbringen der Lastplatte wird diese wiederum in vertikaler Position in das Schwenklager 231 eingefädelt, wozu dieses eine trichterförmige Einlaufschräge aufweist, um das Einfädeln zu erleichtern. Nachdem die Schwenkachse 232 in dem Schwenklager 231 aufgenommen ist, wird die Lastplatte 22 in eine waagerechte Position verschwenkt und dadurch in dem Schwenklager 231 spielfrei fixiert.

Die Fig. 5 zeigt einen Schnitt durch das Maschinengehäuse 11 der Schneidemaschine 1. Das Maschinengehäuse 11 weist in seinem Inneren einen Bauraum 11a auf, in dem eine mit einer Steuervorrichtung 3 verbundene Antriebsvorrichtung 245 aufgenommen ist, um die Wiegeeinrichtung 2 motorisch angetrieben zu verstellen. Der Träger 241 weist in seinem Endbereich einen Zahnabschnitt 244 auf, der mit dem Abtrieb 245a des Antriebsmotors 245 kämmt. Wie in Fig. 5 durch den Doppelpfeil angedeutet ist, ist die Wiegeeinrichtung 2 über die Antriebsvorrichtung 245 verstellbar. D.h. die Wiegevorrichtung 2 kann um die Strecke S parallel zu dem Maschinengehäuse ausgefahren oder in das Maschinengehäuse eingezogen werden. Die Steuervorrichtung 3 steuert den Antriebsmotor 245, der als Servomotor oder Schrittmotor ausgebildet ist, um eine präzise Justierung der Wiegevorrichtung 2 zu erhalten. Zusammen mit der Wiegevorrichtung 2 wird auch die Lastplatte 22 verfahren, sodass durch Verfahren der Wiegevorrichtung 2 ein zweidimensionales oder dreidimensionales Ablagebild der von der Schneidemaschine abgetrennten Lebensmittelscheiben zu erzielen ist.

Es ist auch vorgesehen, dass die Steuervorrichtung 3 zusätzlich den Kettenrahmen 14 steuert, um das Maß der Querverschiebung der abgetrennten Lebensmittelscheiben festzulegen. Außerdem steuert die Steuervorrichtung 3 den Abschläger 15, um die Ablage der abgetrennten Lebensmittelscheiben möglichst präzise zu ermöglichen.

Um eine Einstellung einer gewünschten Ablagefigur vorzunehmen, ist die Steuervorrichtung 3 mit einer Eingabevorrichtung verbunden, über die das gewünschte Ablagebild einstellbar und/oder programmierbar ist.

Um eine Beschädigung der Kabelverbindung 26 oder einen Kabelbruch durch die Bewegung der Wiegevorrichtung 2 zu verhindern, ist vorgesehen, dass im Inneren 11a des Maschinengehäuses 11, wie in Fig. 5 dargestellt, die Kabelverbindung eine Kabelschleppe 261 aufweist. Über diese Kabelschleppe 261 wird im Bauraum 11a des Maschinengehäuses eine Relativbewegung zwischen der Wiegeeinrichtung und dem Maschinengehäuse ausgeglichen. Die Wand des Maschinengehäuses 11 umschließt den Bauraum 11a, d. h. dieser ist mechanisch geschützt.

Außerhalb des Maschinengehäuses 11 ist die Kabelverbindung 26 vollständig durch den Kabelkanal 262 bzw. den Träger 242 gegen mechanische Einflüsse und/oder Beschädigungen geschützt. Wie aus Fig. 5 ersichtlich ist, sind die beiden Träger 241 und 242 in horizontaler Richtung und in vertikaler Richtung mit Abstand zueinander angeordnet. Dieser Abstand der beiden Träger 241 und 242 ermöglicht eine gute Momentenabstützung der Wiegevorrichtung 2, sodass diese auch bei Ecklasten oder ungleichmäßigen Belastungen sicher an dem Maschinengehäuse 11 gelagert ist und ein genaues Messergebnis ermöglicht wird.

### Bezugszeichenliste

- 1: Schneidemaschine
- 11: Maschinengehäuse
- 11a: Bauraum
- 111: Gleitlager
- 12: Motorturm
- 13: Ablagebereich
- 14: Kettenrahmen
- 15: Abschläger
- 151: Abschlägermotor
- 16: Schneidmesser
- 17: Messerschutzring
- 18: Anschlagplatte
- 19: Schlitten
- 2: Wiegevorrichtung
- 21: Wägezelle
- 21a: Lasteinleitung
- 22: Lastplatte
- 23: Kupplung
- 231: Schwenklager
- 232: Schwenkachse
- 24: Trägervorrichtung
- 241: Träger
- 242: Träger
- 243: Aufnahmeraum
- 244: Zahnabschnitt

- 245: Motor
- 245a: Abtrieb
- 25: Gehäuse
- 26: Kabel
- 261: Kabelschleppe
- 262: Kabelkanal
- 27: Momentenabstützung
- 271: Laufrolle
- 28: Gelenklager
- 3: Steuerungsvorrichtung
- 4: Display

- A: Schneidebene
- S: Strecke

## Patentansprüche

1. Schneidemaschine zum Abtrennen von Scheiben von strangförmigen Lebensmitteln, mit einem Maschinengehäuse (11), welches einen Antriebsmotor und ein von dem Antriebsmotor angetriebenes rotierendes Schneidmesser (16) haltert, wobei im Bereich des Schneidmessers ein Ablagebereich (13) mit einer in dem Ablagebereich angeordneten Wiegevorrichtung (2) vorgesehen ist und die Wiegevorrichtung (2) eine Wägezelle (21) und eine mit der Wägezelle (21) verbundene Lastplatte (22) zum Ablegen von abgetrennten Scheiben umfasst und die Wiegevorrichtung (2) relativ zu dem Maschinengehäuse (11) verstellbar und/oder verschiebbar gelagert ist, wobei
die Wiegevorrichtung (2) über eine Trägervorrichtung (24) welche zumindest einen Träger (241, 242) umfasst mit dem Maschinengehäuse (11) verschiebbar verbunden ist,
**dadurch gekennzeichnet,**
**dass** eine elektrische Kabelverbindung (26) der Wiegevorrichtung in einem Aufnahmeraum (243) des zumindest einen Trägers (241, 242) geführt ist wobei der zumindest eine Träger (241, 242) eine Wand des Maschinengehäuses (11) durchgreift, und die Wand ein Gleitlager und/oder eine Dichtung (111) für den zumindest einen Träger (241, 242) aufweist.

2. Schneidemaschine nach Anspruch 1,
**dadurch gekennzeichnet,**
**dass** der Aufnahmeraum (243) als in einem Träger (241, 242) angeordnete Ausnehmung oder Nut ausgebildet ist, die in Richtung der axialen Erstreckung des Trägers verläuft und ein elektrisches Kabel der Kabelverbindung (26) aufnimmt.

3. Schneidemaschine nach Anspruch 1 oder 2,
**dadurch gekennzeichnet,**
**dass** der zumindest eine Träger (241, 242) als Hohlprofil ausgebildet ist und der Aufnahmeraum (243) in einem Hohlraum im Inneren des Trägers verläuft und ein elektrisches Kabel der Kabelverbindung (26) aufnimmt, wobei das elektrische Kabel von einer Wand des Trägers (243) umschlossen ist, vorzugsweise vollständig umschlossen ist.

4. Schneidemaschine nach einem der Ansprüche 1 bis 3,
**dadurch gekennzeichnet,**
**dass** ein Träger (241, 242) als rohrförmiger Träger ausgebildet ist und das elektrische Kabel (26) im Inneren des rohrförmigen Trägers verläuft.

5. Schneidemaschine nach einem der vorhergehenden Ansprüche,
**dadurch gekennzeichnet,**
**dass** die Wiegevorrichtung (2) an der Trägervorrichtung (24) relativ zu dem Maschinengehäuse (11) verschiebbar gelagert ist und vorzugsweise vorgesehen ist, dass der zumindest eine Träger (241, 242) in das Maschinengehäuse (11) einschiebbar und/oder ausziehbar ist.

6. Schneidemaschine nach einem der vorhergehenden Ansprüche,
**dadurch gekennzeichnet,**
**dass** der zumindest eine Träger (241, 242) im Bereich der Wägezelle (21) eine Rundung aufweist und/oder abgerundet ausgebildet ist, um eine Kabelschleife aufzunehmen.

7. Schneidemaschine nach einem der vorhergehenden Ansprüche,
**dadurch gekennzeichnet,**
**dass** die Wägezelle (21) als analoge Wägezelle ausgebildet ist und das Kabel der Kabelverbindung (26) ein analoges Messsignal überträgt.

8. Schneidemaschine nach einem der vorhergehenden Ansprüche,
**dadurch gekennzeichnet,**
**dass** die Wägezelle (21) eine lösbare Steckverbindung zum Anschluss eines Kabels der Kabelverbindung (62) aufweist.

9. Schneidemaschine nach einem der vorhergehenden Ansprüche,
**dadurch gekennzeichnet,**
**dass** das Maschinengehäuse (21) einen ersten Träger (241) und einen zweiten Träger (242) zum Haltern der Wiegevorrichtung (2) aufweist, wobei mindestens einer der beiden Träger (241, 242) einen Aufnahmeraum (243) zur Aufnahme der elektrischen Kabelverbindung (26) der Wiegevorrichtung aufweist.

10. Schneidemaschine nach einem Ansprüche 1 bis 8,
**dadurch gekennzeichnet,**
**dass** das Maschinengehäuse (21) einen ersten Träger (241) zum Haltern der Wiegevorrichtung (2) und einen zweiten Träger (242) zum Haltern des Kabels aufweist, wobei der zweite Träger (242) einen Aufnahmeraum (243) zur Aufnahme der elektrischen Kabelverbindung (26) der Wiegevorrichtung aufweist.

11. Schneidemaschine nach Anspruch 10,
**dadurch gekennzeichnet,**
**dass** die Trägervorrichtung (24) eine über eine Laufrolle (271) an dem Maschinengehäuse abgestützte Momentenabstützung (27) aufweist und der zweite Träger (242) frei in das Maschinengehäuse (11) einschiebbar und/oder ausziehbar gelagert ist, vorzugsweise über ein Gelenklager (28) gelagert ist.

12. Schneidemaschine nach einem der vorhergehenden Ansprüche,
**dadurch gekennzeichnet,**
**dass** das Maschinengehäuse (11) einen Bauraum (11a) zur Aufnahme einer Antriebsvorrichtung (245) aufweist, und die Antriebsvorrichtung (245) mit einem Träger antriebsverbunden ist und/oder mit allen Trägern (241, 242) antriebsverbunden ist und den oder die Träger angetrieben in das Maschinengehäuse (11) einzieht oder aus dem Maschinengehäuse herausschiebt.

13. Schneidemaschine nach Anspruch 12,
**dadurch gekennzeichnet,**
**dass** die Schneidemaschine eine Steuerungsvorrichtung (3) zur Steuerung der Antriebsvorrichtung (245) aufweist, wobei die Steuerungsvorrichtung (3) die Antriebsvorrichtung (245) zum Ablegen von zweidimensionalen oder dreidimensionalen Ablagefiguren ansteuert.

14. Schneidemaschine nach einem der vorhergehenden Ansprüche,
**dadurch gekennzeichnet,**
**dass** die Lastplatte (22) werkzeuglos von der Wägezelle (21) abnehmbar ausgebildet ist.

## Claims

1. Cutting machine for cutting off slices of elongate food products, comprising a machine housing (11) which holds a drive motor and a rotating cutting blade (16) which is driven by the drive motor, wherein a set-down region (13) with a weighing device (2) which is arranged in the set-down region is provided in the region of the cutting blade, and the weighing apparatus (2) comprises a weighing cell (21) and a load plate (22), which is connected to the weighing cell (21), for setting down cut-off slices, and the weighing apparatus (2) is mounted in a manner adjustable and/or displaceable relative to the machine housing (11), wherein
the weighing apparatus (2) is connected in a displaceable manner to the machine housing (11) by means of a carrier apparatus (24) which comprises at least one carrier (241, 242),
**characterized**
**in that** an electrical cable connection (26) of the weighing apparatus is guided in a receiving space (243) of the at least one carrier (241, 242), wherein the at least one carrier (241, 242) passes through a wall of the machine housing (11), and the wall has a sliding bearing and/or a seal (111) for the at least one carrier (241, 242) .

2. Cutting machine according to Claim 1,
**characterized**
**in that** the receiving space (243) is designed as a recess or groove which is arranged in a carrier (241, 242), runs in the direction of the axial extent of the carrier, and receives an electrical cable of the cable connection (26) .

3. Cutting machine according to Claim 1 or 2,
**characterized**
**in that** the at least one carrier (241, 242) is designed as a hollow profile, and the receiving space (243) runs in a hollow space in the interior of the carrier and receives an electrical cable of the cable connection (26), wherein the electrical cable is enclosed, preferably completely enclosed, by a wall of the carrier (243) .

4. Cutting machine according to one of Claims 1 to 3,
**characterized**
**in that** a carrier (241, 242) is designed as a tubular carrier, and the electrical cable (26) runs in the interior of the tubular carrier.

5. Cutting machine according to one of the preceding claims,
**characterized**
**in that** the weighing apparatus (2) is mounted on the carrier apparatus (24) in a manner displaceable relative to the machine housing (11), and it is preferably provided that the at least one carrier (241, 242) can be pushed into the machine housing (11) and/or can be pulled out.

6. Cutting machine according to one of the preceding claims,
**characterized**
**in that** the at least one carrier (241, 242) has a rounded portion and/or is of rounded design in the region of the weighing cell (21) in order to receive a cable loop.

7. Cutting machine according to one of the preceding claims,
**characterized**
**in that** the weighing cell (21) is designed as an analog weighing cell, and the cable of the cable connection (26) transmits an analog measurement signal.

8. Cutting machine according to one of the preceding claims,
**characterized**
**in that** the weighing cell (21) has a releasable plug-in connection for connection of a cable of the cable connection (62).

9. Cutting machine according to one of the preceding claims,
**characterized**
**in that** the machine housing (21) has a first carrier (241) and a second carrier (242) for holding the weighing apparatus (2), wherein at least one of the two carriers (241, 242) has a receiving space (243) for receiving the electrical cable connection (26) of the weighing apparatus.

10. Cutting machine according to one of Claims 1 to 8,
**characterized**
**in that** the machine housing (21) has a first carrier (241) for holding the weighing apparatus (2) and a second carrier (242) for holding the cable, wherein the second carrier (242) has a receiving space (243) for receiving the electrical cable connection (26) of the weighing apparatus.

11. Cutting machine according to Claim 10,
**characterized**
**in that** the carrier apparatus (24) has a torque support (27) which is supported on the machine housing by means of a roller (271), and the second carrier (242) is mounted such that it can be inserted into the machine housing (11) and/or can be pulled out freely, preferably is mounted by means of a pivot bearing (28).

12. Cutting machine according to one of the preceding claims,
**characterized**
**in that** the machine housing (11) has an installation space (11a) for receiving a drive apparatus (245), and the drive apparatus (245) is drive-connected to a carrier and/or is drive-connected to all carriers (241, 242) and pulls the carrier or the carriers into the machine housing (11) or pushes the carrier or the carriers out of the machine housing in a driven manner.

13. Cutting machine according to Claim 12,
**characterized**
**in that** the cutting machine has a control apparatus (3) for controlling the drive apparatus (245), wherein the control apparatus (3) actuates the drive apparatus (245) for setting-down two-dimensional or three-dimensional set-down figures.

14. Cutting machine according to one of the preceding claims,
**characterized**
**in that** the load plate (22) is designed such that it can be removed from the weighing cell (21) without tools.

## Revendications

1. Découpeuse destinée à découper des tranches de denrées alimentaires en forme de boyau, comprenant un carter de machine (11) qui supporte un moteur d'entraînement et une lame de coupe (16) rotative entraînée par le moteur d'entraînement, une zone de dépose (13) pourvue d'un dispositif de pesage (2) disposé dans la zone de dépose se trouvant dans la zone de la lame de coupe et le dispositif de pesage (2) comportant une cellule de balance (21) et une plaque porte-charge (22) reliée à la cellule de balance (21) servant à déposer les tranches découpées et le dispositif de pesage (2) étant supporté de manière positionnable et/ou coulissante par rapport au carter de machine (11),
le dispositif de pesage (2) étant relié de manière coulissante au carter de machine (11) par le biais d'un dispositif porteur (24) qui comporte au moins un élément porteur (241, 242),
**caractérisée en ce**
**qu'**une liaison câblée (26) électrique du dispositif de pesage est guidée dans un espace d'accueil (243) de l'au moins un élément porteur (241, 242) et l'au moins un élément porteur (241, 242) traverse une paroi du carter de machine (11) et la paroi possédant un palier lisse et/ou une garniture d'étanchéité (111) pour l'au moins un élément porteur (241, 242).

2. Découpeuse selon la revendication 1, **caractérisée en ce que** l'espace d'accueil (243) est réalisé sous la forme d'une cavité ou d'une rainure disposée dans un élément porteur (241, 242), laquelle suit un tracé dans la direction de l'extension axiale de l'élément porteur et accueille un câble électrique de la liaison câblée (26) .

3. Découpeuse selon la revendication 1 ou 2, **caractérisée en ce que** l'au moins un élément porteur (241, 242) est réalisé sous la forme d'un profil creux et l'espace d'accueil (243) suit un tracé dans un espace creux à l'intérieur de l'élément porteur et accueille un câble électrique de la liaison câblée (26), le câble électrique étant entouré, de préférence étant entièrement entouré, par une paroi de l'élément porteur (243).

4. Découpeuse selon l'une des revendications 1 à 3, **caractérisée en ce qu'**un élément porteur (241, 242) est réalisé sous la forme d'un élément porteur tubulaire et le câble électrique (26) chemine à l'intérieur de l'élément porteur tubulaire.

5. Découpeuse selon l'une des revendications précédentes, **caractérisée en ce que** le dispositif de pesage (2) est supporté coulissant par rapport au carter de machine (11) au niveau du dispositif porteur (24) et il est de préférence prévu que l'au moins un élément porteur (241, 242) peut être enfiché dans le carter de machine (11) et/ou peut en être extrait.

6. Découpeuse selon l'une des revendications précédentes, **caractérisée en ce que** l'au moins un élément porteur (241, 242) possède un arrondi et/ou est de configuration arrondie dans la zone de la cellule de balance (21) afin d'accueillir une boucle de câble.

7. Découpeuse selon l'une des revendications précédentes, **caractérisée en ce que** la cellule de balance (21) est réalisée sous la forme d'une cellule de balance analogique et le câble de la liaison câblée (26) transmet un signal de mesure analogique.

8. Découpeuse selon l'une des revendications précédentes, **caractérisée en ce que** la cellule de balance (21) possède une connexion enfichable amovible servant au raccordement d'un câble de la liaison câblée (62).

9. Découpeuse selon l'une des revendications précédentes, **caractérisée en ce que** le carter de machine (21) possède un premier élément porteur (241) et un deuxième élément porteur (242) destinés à maintenir le dispositif de pesage (2), au moins l'un des deux éléments porteurs (241, 242) possédant un espace d'accueil (243) destiné à accueillir la liaison câblée (26) électrique du dispositif de pesage.

10. Découpeuse selon l'une des revendications 1 à 8, **caractérisée en ce que** le carter de machine (21) possède un premier élément porteur (241) destiné à maintenir le dispositif de pesage (2) et un deuxième élément porteur (242) destiné à maintenir le câble, le deuxième élément porteur (242) possédant un espace d'accueil (243) destiné à accueillir la liaison câblée (26) électrique du dispositif de pesage.

11. Découpeuse selon la revendication 10, **caractérisée en ce que** le dispositif porteur (24) possède un support de couple (27) prenant appui sur le carter de machine par le biais d'un galet de roulement (271) et le deuxième élément porteur (242) est monté de manière à pouvoir être enfiché librement dans le carter de machine (11) et/ou à pouvoir en être extrait librement, de préférence est monté par le biais d'un palier d'articulation (28).

12. Découpeuse selon l'une des revendications précédentes, **caractérisée en ce que** le carter de machine (11) possède un espace de montage (11a) destiné à accueillir un dispositif d'entraînement (245) et le dispositif d'entraînement (245) est en liaison motrice avec un élément porteur et/ou est en liaison motrice avec tous les éléments porteurs (241, 242) et introduit le ou les éléments porteurs dans le carter de machine (11) par entraînement ou les extrait du carter de machine.

13. Découpeuse selon la revendication 12, **caractérisée en ce que** la découpeuse possède un dispositif de commande (3) destiné à commander le dispositif d'entraînement (245), le dispositif de commande (3) commandant le dispositif d'entraînement (245) pour déposer des figures de dépose bidimensionnelles ou tridimensionnelles.

14. Découpeuse selon l'une des revendications précédentes, **caractérisée en ce que** la plaque porte-charge (22) est configurée pour pouvoir être retirée sans outil de la cellule de balance (21).
